# EUROPÄISCHE PATENTSCHRIFT

(11) **EP 3 615 647 B1**
(45) Veröffentlichungstag und Bekanntmachung des Hinweises auf die Patenterteilung: **27.07.2022**
(21) Anmeldenummer: 18723669.0
(22) Anmeldetag: 27.04.2018
(51) Int. Cl.: C11D 3/39, C11D 7/34, C11D 7/36, C11D 3/04, C11D 7/06, C11D 11/00, C11D 3/48, C11D 17/00

(54) **VERFAHREN ZUR REINIGUNG VON OBERFLÄCHEN**
METHOD FOR CLEANING SURFACES
PROCÉDÉ DE NETTOYAGE DE SURFACES

(30) Priorität: 29.04.2017 AT 503492017
(43) Veröffentlichungstag der Anmeldung: 04.03.2020
(73) Patentinhaber: Thonhauser GmbH, 2372 Gießhübl (AT)
(72) Erfinder: HERZOG, Daniel, 3002 Purkersdorf (AT)
(74) Vertreter: Pföstl, Andreas
(86) Internationale Anmeldenummer: PCT/AT2018/060085
(87) Internationale Veröffentlichungsnummer: WO 2018/195576

(56) Entgegenhaltungen:
- WO-A1-02/31098
- WO-A1-2013/123317
- WO-A1-2015/119925
- US-A- 3 908 680
- US-A- 3 968 048
- US-A1- 2009 325 841
- US-A1- 2015 315 518

## Beschreibung

Die vorliegende Erfindung betrifft ein Verfahren zur Reinigung und/oder Desinfektion von Oberflächen, gemäß Anspruch 1.

Die Reinigung und die Desinfektion von Oberflächen ist u.a. im Bereich der Lebensmittelerzeugung und der Arzneimttelherstellung von großer Bedeutung. Vor allem Vorrichtungen, die im Produktionsprozess mit Lebensmitteln und Arzneimitteln bzw. deren Ausgangsprodukte in Kontakt kommen, müssen regelmäßig einer gründlichen Reinigung und Desinfektion unterzogen werden. In vielen Reinigungsverfahren werden Reinigungslösungen auf Basis von Alkalihydroxiden oder stark oxidierenden Substanzen eingesetzt. Um eine effiziente Reinigung durchführen zu können wird die Reinigung in der Regel bei Temperaturen von mehr als 80°C durchgeführt. Dies führt dazu, dass die Reinigung und Desinfektion vor allem von Produktionsanlagen zu hohen Kosten führt, da viel thermische Energie benötigt wird, um eine effiziente Reinigung durchzuführen. Manche Verfahren zur Reinigung und/oder Desinfektion von unterschiedlichen Oberflächen werden in US 3 908 680 A, US 2015/315518 A1, US 3 968 048 A, WO 02/31098 A1, US 2009/325841 A1, WO 2013/123317 A1 und WO 2015/119925 A1 offenbart.

Es ist somit eine Aufgabe der vorliegenden Erfindung Verfahren und Mittel bereitzustellen, die es ermöglichen verschmutzte Oberflächen bereits bei geringeren Temperaturen als üblich effizient zu reinigen und zu desinfizieren.

Daher betrifft die vorliegende Erfindung ein Verfahren zur Reinigung und/oder Desinfektion von metallischen, keramischen und/oder Glas-Oberflächen, welche mit Fettablagerungen, Eiweißablagerungen, Kohlehydratablagerungen und/oder eingebrannten Lebensmittelresten verunreinigt sind, umfassend den Schritt des Inkontaktbringens der zu reinigenden Oberfläche mit einer wässrigen Reinigungslösung umfassend mindestens ein Alkalihydroxid, mindestens ein Persulfat und mindestens ein organisches Phosphonat bei einer Temperatur von 10°C bis 80°C, vorzugsweise 10°C bis 70°C, besonders bevorzugt 10°C bis 60°C.

Es hat sich überraschenderweise herausgestellt, dass wässrige Reinigungslösungen umfassend mindestens ein Alkalihydroxid, mindestens ein Persulfat und mindestens ein organisches Phosphonat bereits bei Temperaturen von 60°C und weniger eine hervorragende Reinigungs- und Desinfektionsleistung zeigen, die sonst nur bei höheren Temperaturen ab 70°C bis über 80°C mit Alkalihydroxiden und/oder starken Oxidationsmitteln erzielt werden können. Diese Eigenschaft ermöglicht es die Kosten und den Aufwand von Reinigungs- bzw. Desinfektionsverfahren signifikant zu reduzieren, da eine geringere Menge an thermischer Energie verglichen mit herkömmlichen Reinigungsverfahren eingebracht werden muss. Die wässrige Reinigungslösung hat somit eine Temperatur von 10°C bis 80°C, vorzugsweise von 10°C bis 70°C, besonders bevorzugt von 10°C bis 60°C, während des Reinigungs- bzw. Desinfektionsvorgangs.

Zudem zeigte sich, dass Persulfate in Anwesenheit von Alkalihydroxiden eine höhere Stabilität, vor allem Temperaturstabilität, aufweisen als andere starke Oxidationsmittel wie Wasserstoffperoxid. Dies zeigt, dass die Dauer der Oxidationswirkung von Persulfaten in Anwesenheit von Alkalihydroxiden signifikant länger anhält als vergleichbare Oxidationsmittel. Dadurch ist es möglich die Menge an eingesetztem Oxidationsmittel (d.h. Persulfat) zu reduzieren.

Mit dem erfindungsgemäßen Verfahren können unterschiedliche Oberflächen gereinigt und desinfiziert werden. Die zu behandelnden Oberfläche sollte gegenüber Oxidatidationsmitteln im Wesentlich resistent sein, so dass keramische, metallische und Glas-Oberflächen mit der erfindungsgemäßen wässrigen Reinigungslösung behandelt werden. Gemäß einer bevorzugten Ausführungsform der vorliegenden Erfindung umfassen bzw. bestehen die metallischen Oberflächen aus Edelstahl und/oder anderen inerten Metallen (wie z.B. Platin, Gold) oder Metalllegierungen, wobei Oberflächen bestehend aus oder umfassend Edelstahl besonders bevorzugt sind, da diese üblicherweise in den Produktionsanlagen der pharmazeutischen Industrie und bei der Lebensmittelherstellung (inkludiert auch die Getränkeherstellung wie die Wein- und Biererzeugung) zum Einsatz kommen. Besonders bevorzugt werden mit dem erfindungsgemäßen Verfahren Rohre und Behältnisse jeglicher Art gereinigt bzw. desinfiziert. Demgemäß kann eine Oberfläche jegliche Form und Teil von einem beliebigen Objekt sein.

Mit dem erfindungsgemäßen Verfahren können Verunreinigungen jeglicher Art von einer Oberfläche entfernt werden, insbesondere übliche Verunreinigungen der Lebensmittelindustrie (z.B. Fettund Eiweißablagerungen, eingebrannte Lebensmittelreste) und der pharmazeutischen Industrie (z.B. Rückstände der Herstellung von Arzneimitteln). Fettablagerungen, Eiweißablagerungen, Kohlehydratablagerungen und eingebrannten Lebensmittelresten sind übliche Verunreinigungen in der Lebensmittelindustrie, da Lebensmittel bzw. deren Rohstoffe im Wesentlichen Fette, Kohlehydrate und Eiweiße umfassen. Bei der Lebensmittelverarbeitung werden in vielen Fällen Temperaturen eingesetzt, die Ablagerungen der Lebensmittel bzw. deren Bestandteile, durch spezifische chemische Reaktion fördern (z.B. Maillard Reaktion).

Neben dem Einsatz zum Reinigen von Oberflächen kann das erfindungsgemäße Verfahren auch zur Desinfektion von Oberflächen herangezogen werden. Dabei werden Zellen jeglicher Art, insbesondere Mikroorganismen wie Bakterien, Archaea, Pilze, Algen und Protozoen, aber auch tierische, menschliche und pflanzliche Zellen zerstört oder zumindest so weit geschädigt, dass diese nicht mehr lebensfähig sind. Zudem können mit dem erfindungsgemäßen Verfahren auch Viren unschädlich gemacht werden.

Das erfindungsgemäße Verfahren kann entweder batchweise (d.h. diskontinuierlich) oder kontinuierlich (z.B. durch Durchleiten der erfindungsgemäßen wässrigen Reinigungslösung durch zur reinigende Rohre oder Behältnisse) durchgeführt werden. Das erfindungsgemäße Verfahren wird besonders bevorzugt im Rahmen eines CIP-Verfahrens ("Cleaning in Place"-Verfahren, ortsgebundenes Reinigungsverfahren) eingesetzt. CIP-Verfahren umfassen in der Regel mehrere Verfahrensschritte wie (1) Vorspülen, um grobe Verschmutzungen zu entfernen, (2) Reinigen mit einem alkalischen Mittel (meist einem Alkalihydroxid), (3) Entfernung des Reinigungsmittels durch Spülen mit Wasser, (4) optionale Säurebehandlung zur Entfernung von Kalkablagerungen, (5) optionale Entfernung der Säure mit Wasser und (6) Desinfektion. Zumindest Schritt (2) eines CIP-Verfahrens wird stets mit Temperaturen von mindestens 70°C durchgeführt, um eine effiziente Reinigung des alkalischen Mittels zu ermöglichen. Anstelle des oben beschriebenen Schrittes (2) des CIP-Verfahrens kann das erfindungsgemäße Verfahren eingesetzt werden.

"Alkalihydroxide", auch als "Alkalimetallhydroxide" bezeichnet, sind Hydroxide der Alkalimetalle und weisen die allgemeine Formel MeOH (Me - Alkalimetall) auf. "Alkalihydroxide" lösen sich unter starker Erwärmung leicht in Wasser unter Bildung stark alkalischer Lösungen.

"Persulfate" sind Salze der Peroxodischwefelsäure H₂S₂O₈ oder der Peroxomonoschwefelsäure H₂SO₅ und weisen ein hohes Oxidationspotential auf.

"Phosphonate" sind organische Verbindungen ("organische Phosphonate") der Phosphonsäure (H₃PO₃) und Salze davon. Organische Phosphonat-Verbindungen können die allgemeine Struktur R-PO(OH)₂ aufweisen, wobei R ein Alkyl- oder Aryl-Rest oder ein sonstiger organischer Rest sein kann. Phosphonate können auch Aminogruppen umfassen, so dass diese die allgemeine Struktur NR₂-(CH₂)ₓ-PO(OH)₂ aufweisen, wobei R ein Alkylrest oder Wasserstoff und x eine ganze Zahl zwischen 0 und 5, vorzugsweise 1 bis 3, sein kann. Umfasst ein Phosphonat mehr als eine dieser organischen Phosphonate so spricht man von Bisphosphonaten oder Polyphosphonaten. Organische Phosphonate können Säuren sein oder als Salze, vorzugsweise als Alkalimetallsalze, vorliegen.

"Mindestens ein", wie hierin angeführt, bedeutet, dass die wässrige Reinigungslösung, beispielsweise, ein oder mehrere (z.B. zwei, drei, vier oder fünf) verschiedene Substanzen der angeführten Substanz- bzw. Verbindungsgruppen umfassen kann.

Gemäß einer bevorzugten Ausführungsform der vorliegenden Erfindung umfasst die wässrige Lösung 0,1 Gew% bis 5 Gew%, vorzugsweise 0,2 Gew% bis 3 Gew%, noch mehr bevorzugt 0,3 Gew% bis 1,5 Gew%, noch mehr bevorzugt 0,4 Gew% bis 1 Gew%, noch mehr bevorzugt 0,4 Gew% bis 0,8 Gew%, noch mehr bevorzugt 0,5 Gew%, des mindestens einen Alkalihydroxids.

Gemäß einer weiteren bevorzugten Ausführungsform der vorliegenden Erfindung umfasst die wässrige Lösung 0,1 Gew% bis 2 Gew%, vorzugsweise 0,2 Gew% bis 1,5 Gew%, noch mehr bevorzugt 0,3 Gew% bis 1 Gew%, noch mehr bevorzugt 0,4 Gew% bis 0,8 Gew%, noch mehr bevorzugt 0,4 Gew% bis 0,6 Gew%, noch mehr bevorzugt 0,5 Gew%, des mindestens einen Persulfats.

Gemäß einer besonders bevorzugten Ausführungsform der vorliegenden Erfindung umfasst die wässrige Lösung 0,01 Gew% bis 1 Gew%, vorzugsweise 0,02 Gew% bis 0,9 Gew%, noch mehr bevorzugt 0,05 Gew% bis 0,8 Gew%, noch mehr bevorzugt 0,075 Gew% bis 0,7 Gew%, noch mehr bevorzugt 0,1 Gew% bis 0,6 Gew%, noch mehr bevorzugt 0,2 Gew% bis 0,6 Gew%, noch mehr bevorzugt 0,3 Gew% bis 0,6 Gew%, noch mehr bevorzugt 0,5 Gew%, mindestens eines organischen Phosphonats.

Das mindestens eine Alkalihydroxid ist vorzugsweise ausgewählt aus der Gruppe bestehend aus Natriumhydroxid (NaOH), Kaliumhydroxid (KOH) und, Lithiumhydroxid (LiOH), wobei Natriumhydroxid und Kaliumhydroxid besonders bevorzugt sind.

Gemäß einer bevorzugten Ausführungsform der vorliegenden Erfindung ist das mindestens eine Persulfat ein Salz der Peroxodischwefelsäure oder der Peroxomonoschwefelsäure.

Gemäß einer weiteren bevorzugten Ausführungsform der vorliegenden Erfindung ist das mindestens eine Persulfat ein Peroxodisulfat, welches ausgewählt ist aus der Gruppe bestehend aus Natriumperoxodisulfat, Kaliumperoxodisulfat und Ammoniumperoxodisulfat, und/oder ein Peroxomonosulfat, welches ausgewählt ist aus der Gruppe bestehend aus Kaliumperoxomonosulfat.

Gemäß einer bevorzugten Ausführungsform der vorliegenden Erfindung umfasst das mindestens eine organische Phosphonat 1 bis 4 Phosphonsäuregruppen, wobei am Phosphoratom jeder Phosphonsäuregruppe ein organischer Rest gebunden ist, wobei der organische Rest ausgewählt ist aus der Gruppe bestehend aus einem C1- bis C5-Alkyl-Rest, der optional substituiert und/oder durch ein Stickstoffatom oder ein Sauerstoffatom unterbrochen ist, einem C2- bis C4-Alkenylrest und einem Poly(C2- bis C4-Alkoxy)-Rest umfassend 1 oder 2 bis 300, vorzugsweise 2 bis 200, noch mehr bevorzugt 2 bis 100, Alkoxy-Einheiten.

Gemäß einer besonders bevorzugten Ausführungsform der vorliegenden Erfindung ist das mindestens eine Phosphonat ausgewählt aus der Gruppe bestehend aus Etidronsäure, 2-Phosphonobutan-1,2,4-Tricarbonsäure (PBTC), Aminotris(methylenphosphonsäure) (ATMP), Diethylentriaminpenta(methylenphosphonsäure) (DTPMP), Ethylendiamintetra(methylenphosphonsäure) (EDTMP) und ein Salz davon, vorzugsweis ein Alkalimetallsalz, insbesondere ein Natrium- oder Kaliumslz. Besonders bevorzugt ist das mindestens eine Phosphonat Etidronsäure und/oder PBTC.

Gemäß einer bevorzugten Ausführungsform der vorliegenden Erfindung umfasst die wässrige Reinigungslösung mindestens ein Salz, vorzugsweise ein Alkalisalz, der Permangansäure, Eisensäure und/oder Chromsäure.

Sowohl Permangansäure (HMnO₄), Eisensäure (H₂FeO₄) und Chromsäure (H₂CrO₄) als auch deren Salze, insbesondere deren Alkalisalze, sind bekannt für ihre stark oxidierende Wirkung. D.h. durch deren oxidative Wirkung eignen sich diese Säuren und Salze insbesondere zum Reinigen und vor allem Desinfizieren von Oberflächen, da bei solchen Verfahren organische Verbindungen oxidiert werden. Neben den oxidativen Eigenschaften zeichnen sich Salze der Permangansäure, Eisensäure und Chromsäure dadurch aus, dass diese je nach Oxidationsstufe eine bestimmte Farbe aufweisen. D.h. wird das Anion der Permangansäure, Eisensäure und Chromsäure durch Reaktion mit einer organischen Verbindung, beispielsweise, reduziert, kommt es zu einem Farbumschlag. Durch diesen Farbumschlag lässt sich erkennen, ob in einer Lösung oder auf einer Oberfläche organische Verbindungen und somit Verunreinigungen vorhanden sind. Kommt es zu keinem oder zu einem unwesentlichen Farbumschlag sind keine organische Verbindungen vorhanden. Dadurch können Salze der Permangansäure, Eisensäure und Chromsäure besonders gut eingesetzt werden, um das Vorhandensein etwaiger organischer Verbindungen/Verunreinigungen anzuzeigen.

Bei der Reduktion eines Permanganats wird Mangan(VII) zu Mangan(VI) reduziert, wobei sich die Farbe einer Permanganhaltigen Lösung von violett auf grün ändert. Bei der Reduktion eines Chromats wird Chrom(VI) reduziert, wobei sich die Farbe einer Chromat-haltigen Lösung von gelb auf grün ändert. Bei der Reduktion eines Ferrats wird Eisen(VI) reduziert, wobei sich die Farbe einer Ferrat-haltigen Lösung von rot auf farblos ändert. Aufgrund der Farb-ändernden Eigenschaften eignen sich Salze der Permangansäure, Eisensäure und/oder Chromsäure als Indikator für die Anwesenheit von organischen Verbindungen.

Gemäß einer bevorzugten Ausführungsform der vorliegenden Erfindung ist das mindestens eine Alkalisalz der Permangansäure, Eisensäure und/oder Chromsäure ausgewählt aus der Gruppe bestehend aus Kaliumpermanganat, Kaliumferrat und Kaliumdichromat, wobei Kaliumpermanganat besonders bevorzugt ist.

Gemäß einer weiteren bevorzugten Ausführungsform der vorliegenden Erfindung umfasst die wässrige Reinigungslösung das mindestens eine Salz der Permangansäure, Eisensäure und/oder Chromsäure in einem Gewichtsverhältnis zu dem mindestens einen organischen Phosphonats von 1:50 bis 1:500, vorzugsweise von 1:75 bis 1:300, noch mehr bevorzugt von 1:100 bis 1:200.

Umfasst die erfindungsgemäße wässrige Reinigungslösung mehr als ein Salz der Permangansäure, Eisensäure und/oder Chromsäure und/oder mehr als ein organisches Phosphonat bezieht sich das Gewichtsverhältnis auf die Gesamtheit aller Salze der Permangansäure, Eisensäure und/oder Chromsäure und/oder aller organischen Phosphonate, die sich in dieser Lösung befinden.

Um die Stabilität der wässrigen Reinigungslösung zu erhöhen werden bestimmte Komponenten vorzugsweise kurz vor dem Reinigungs- bzw. Desinfektionsvorgangs vermischt bzw. als wässrige Lösung bereitgestellt. Die wässrige Reinigungslösung, die im erfindungsgemäßen Verfahren eingesetzt wird, wird daher vorzugsweise durch Vermischen einer wässrigen Lösung A umfassend mindestens ein Alkalihydroxid mit einer wässrigen Lösung B umfassend mindestens ein Persulfat und mindestens ein organisches Phosphonat vor der Reinigung der Oberfläche hergestellt. Verfahren zur Herstellung derartiger wässriger Lösungen sind dem Fachmann hinreichend bekannt.

Gemäß einer bevorzugte Ausführungsform der vorliegenden Erfindung wird die wässrige Lösung A mit der wässrigen Lösung B maximal 12 Stunden, vorzugsweise maximal 8 Stunden, noch mehr bevorzugt maximal 6 Stunden, noch mehr bevorzugt maximal 4 Stunden, noch mehr bevorzugt maximal 2 Stunden, noch mehr bevorzugt maximal 1 Stunde, vor der Reinigung zur wässrigen Reinigungslösung vermischt. Die wässrigen Lösungen A und B können ebenfalls durch Einbringen des mindestens einen Alkalihydroxids bzw. des mindestens einen Persulfats und des mindestens einen organischen Phosphonats in Wasser eventuell kurz vorher hergestellt werden.

Nach dem Vermischen der wässrigen Lösungen A und B zur wässrigen Reinigungslösung kann das mindestens eine Alkalisalz der Permangansäure, Eisensäure und/oder Chromsäure, wie oben definiert, zur wässrigen Reinigungslösung dazugegeben werden. Alternativ dazu kann das mindestens eine Alkalisalz der Permangansäure, Eisensäure und/oder Chromsäure zunächst auch der wässrigen Lösung B zugegeben werden.

Gemäß einer besonders bevorzugten Ausführungsform wird die zu reinigende Oberfläche mit der wässrigen Reinigungslösung bei einer Temperatur von 10°C bis 55°C, vorzugsweise bei einer Temperatur von 10°C bis 54°C, noch mehr bevorzugt bei einer Temperatur von 10°C bis 53°C, noch mehr bevorzugt bei einer Temperatur von 10°C bis 52°C, noch mehr bevorzugt bei einer Temperatur von 10°C bis 51°C, noch mehr bevorzugt bei einer Temperatur von 10°C bis 50°C, noch mehr bevorzugt bei einer Temperatur von 10°C bis 49°C, noch mehr bevorzugt bei einer Temperatur von 10°C bis 48°C, noch mehr bevorzugt bei einer Temperatur von 10°C bis 47°C, noch mehr bevorzugt bei einer Temperatur von 10°C bis 46°C, noch mehr bevorzugt bei einer Temperatur von 10°C bis 45°C, noch mehr bevorzugt bei einer Temperatur von 10°C bis 40°C, noch mehr bevorzugt bei einer Temperatur von 10°C bis 35°C, noch mehr bevorzugt bei einer Temperatur von 10°C bis 30°C, noch mehr bevorzugt bei einer Temperatur von 20°C bis 60°C, noch mehr bevorzugt bei einer Temperatur von 20°C bis 59°C, noch mehr bevorzugt bei einer Temperatur von 20°C bis 58°C, noch mehr bevorzugt bei einer Temperatur von 20°C bis 57°C, noch mehr bevorzugt bei einer Temperatur von 20°C bis 56°C, noch mehr bevorzugt bei einer Temperatur von 20°C bis 55°C, noch mehr bevorzugt bei einer Temperatur von 20°C bis 54°C, noch mehr bevorzugt bei einer Temperatur von 20°C bis 53°C, noch mehr bevorzugt bei einer Temperatur von 20°C bis 52°C, noch mehr bevorzugt bei einer Temperatur von 20°C bis 51°C, noch mehr bevorzugt bei einer Temperatur von 20°C bis 50°C, noch mehr bevorzugt bei einer Temperatur von 20°C bis 49°C, noch mehr bevorzugt bei einer Temperatur von 20°C bis 48°C, noch mehr bevorzugt bei einer Temperatur von 20°C bis 47°C, noch mehr bevorzugt bei einer Temperatur von 20°C bis 46°C, noch mehr bevorzugt bei einer Temperatur von 20°C bis 45°C, noch mehr bevorzugt bei einer Temperatur von 20°C bis 40°C, noch mehr bevorzugt bei einer Temperatur von 20°C bis 35°C, noch mehr bevorzugt bei einer Temperatur von 20°C bis 30°C, in Kontakt gebracht wird.

Die zu reinigende Oberfläche wird vorzugsweise für eine bestimmte Zeit mit der erfindungsgemäßen wässrigen Reinigungslösung in Kontakt gebracht. Je nach Grad und Art der Verunreinigung wird die zu reinigende Oberfläche vorzugsweise für mindestens 1, vorzugsweise für mindestens 2, noch mehr bevorzugt für mindestens 3, noch mehr bevorzugt für mindestens 4, noch mehr bevorzugt für mindestens 5, noch mehr bevorzugt für mindestens 10, noch mehr bevorzugt für mindestens 15, noch mehr bevorzugt für mindestens 20, noch mehr bevorzugt für mindestens 30, noch mehr bevorzugt für mindestens 40, noch mehr bevorzugt für mindestens 50, noch mehr bevorzugt für mindestens 60, Minuten mit der wässrigen Reinigungslösung der vorliegenden Erfindung in Kontakt gebracht.

Gemäß einer bevorzugten Ausführungsform der vorliegenden Erfindung wird die zu reinigende Oberfläche mit der wässrigen Reinigungslösung für maximal 240 Minuten, vorzugsweise für maximal 210 Minuten, noch mehr bevorzugt für maximal 180 Minuten, noch mehr bevorzugt für maximal 150 Minuten, noch mehr bevorzugt für maximal 120 Minuten, in Kontakt gebracht.

Besonders bevorzugt wird die zu reinigende Oberfläche mit der wässrigen Reinigungslösung für 1 bis 180 Minuten, vorzugsweise für 5 bis 150 Minuten, noch mehr bevorzugt für 5 bis 120 Minuten, noch mehr bevorzugt für 5 bis 90 Minuten, noch mehr bevorzugt für 5 bis 80 Minuten, noch mehr bevorzugt für 5 bis 70 Minuten, noch mehr bevorzugt für 5 bis 60 Minuten, in Kontakt gebracht.

Ein weiterer Aspekt der vorliegenden Erfindung betrifft ein Kit, gemäß Anspruch 13, zur Reinigung und/oder Desinfektion von Oberflächen, vorzugsweise von metallischen Oberflächen, umfassend
a) ein Behältnis umfassend mindestens ein Alkalihydroxid,
b) ein Behältnis umfassend mindestens ein Persulfat und mindestens ein organisches Phosphonat und optional
c) ein Behältnis umfassend mindestens ein Alkalisalz der Permangansäure, Eisensäure und/oder Chromsäure.

Der erfindungsgemäße Kit kann - wie zuvor beschrieben - zur Reinigung und/oder Desinfektion von Oberflächen herangezogen werden. In den Behältnissen des erfindungsgemäßen Kits können die Komponenten a) bis c) entweder in fester Form oder in Form einer wässrigen Lösung vorhanden sein.

Gemäß einer bevorzugten Ausführungsform der vorliegenden Erfindung ist das mindestens eine Alkalihydroxid ausgewählt aus der Gruppe bestehend aus Natriumhydroxid (NaOH), Kaliumhydroxid (KOH), und Lithiumhydroxid (LiOH).

Gemäß einer weiteren bevorzugten Ausführungsform der vorliegenden Erfindung ist das mindestens eine Persulfat ein Salz der Peroxodischwefelsäure oder der Peroxomonoschwefelsäure.

Gemäß einer besonders bevorzugten Ausführungsform der vorliegenden Erfindung ist das mindestens eine Persulfat ein Peroxodisulfat ausgewählt aus der Gruppe bestehend aus Natriumperoxodisulfat, Kaliumperoxodisulfat und Ammoniumperoxodisulfatund/oder ein Peroxomonosulfat ausgewählt aus der Gruppe bestehend aus Kaliumperoxomonosulfat.

Gemäß einer besonders bevorzugten Ausführungsform der vorliegenden Erfindung umfasst das mindestens eine organische Phosphonat 1 bis 4 Phosphonsäuregruppen, wobei am Phosphoratom jeder Phosphonsäuregruppe ein organischer Rest gebunden ist, wobei der organische Rest ausgewählt ist aus der Gruppe bestehend aus einem C1- bis C5-Alkyl-Rest, der optional substituiert und/oder durch ein Stickstoffatom oder ein Sauerstoffatom unterbrochen ist, einem C2- bis C4-Alkenylrest und einem Poly(C2- bis C4-Alkoxy)-Rest umfassend 1 oder 2 bis 300, vorzugsweise 2 bis 200, noch mehr bevorzugt 2 bis 100, Alkoxy-Einheiten.

Das mindestens eine organische Phosphonat ist vorzugsweise ausgewählt aus der Gruppe bestehend aus Etidronsäure, 2-Phosphonobutan-1,2,4-Tricarbonsäure, Aminotris(methylenphosphonsäure), Diethylentriaminpenta(methylenphosphonsäure), Ethylendiamintetra(methylenphosphonsäure) und ein Salz davon.

Gemäß einer bevorzugten Ausführungsform der vorliegenden Erfindung umfasst die wässrige Reinigungslösung mindestens ein Alkalisalz der Permangansäure, Eisensäure und/oder Chromsäure umfasst.

Gemäß einer weiteren bevorzugten Ausführungsform der vorliegenden Erfindung ist das mindestens eine Alkalisalz der Permangansäure, Eisensäure und/oder Chromsäure ausgewählt aus der Gruppe bestehend aus Kaliumpermanganat, Kaliumferrat und Kaliumdichromat.

Die vorliegende Erfindung wird anhand der folgenden Figuren und Beispiele eingehender illustriert, ohne jedoch auf diese beschränkt zu sein.

Fig. 1 zeigt den Abbau von Persulfat in der Reinigungslösung mit und ohne Phosphonaten bei einer Temperatur von 40°C, 60°C und 80°C über einen Zeitraum von 60 Minuten (siehe Beispiel 1).

Fig. 2 zeigt den Abbau von Wasserstoffperoxid in einer Vergleichsreinigungslösung mit und ohne Phosphonaten bei einer Temperatur von 40°C, 60°C und 80°C über einen Zeitraum von 60 Minuten (siehe Beispiel 1).

Figuren 3 bis 6 zeigen die Reinigungswirkung der erfindungsgemäßen Reinigungslösung ("NaOH+PS+Phos") im Vergleich zu einer Reinigungslösung umfassend NaOH und einer Reinigungslösung umfassend NaOH und dem Oxidationsmittel Wasserstoffperoxid ("NaOH+H₂O₂") bei Temperaturen 20°C, 40°C, 60°C und 80°C über einen Zeitraum von 60 Minuten. Die zu reinigende Oberfläche war ein verschmutzte Edelstahlplatte (siehe Beispiel 2).

Figuren 7 und 8 zeigen einen direkten Vergleich des Abbaus von Persulfaten und von Wasserstoffperoxid mit und ohne Phosphonaten bei 80°C über einen Zeitraum von 60 Minuten.

### BEISPIELE:

### Beispiel 1: Stabilität von Persulfaten im Vergleich zu Wasserstoffperoxid

Die chemische Stabilität von Oxidationsmitteln in Reinigungsmitteln ist für eine effiziente Reinigungsleistung von Bedeutung. Um die Stabilität von Persulfaten in der Referenz-Zusammensetzung zu untersuchen, wurde eine Zusammensetzung (0,5 Gew% Natriumperoxodisulfat, 1 Gew% NaOH, 98,5 Gew% destilliertes Wasser) für 60 Minuten verschiedenen Temperaturen (40°C, 60°C und 80°C) ausgesetzt. Nach jeweils 15 Minuten wurde die Konzentration von Natriumperoxodisulfat (Natriumpersulfat) untersucht, wobei die Konzentration des Oxidationsmittels in der wässrigen Zusammensetzung zum Zeitpunkt 0 Minuten mit 100% festgelegt wurde. Zum Vergleich wurde eine Zusammensetzung herangezogen, die anstelle von Natriumperoxodisulfat Wasserstoffperoxid als Oxidationsmittel umfasst. Diese Vergleichszusammensetzung umfasste 1 Gew% Wasserstoffperoxid, 1 Gew% NaOH, 98 Gew% destilliertes Wasser. Die Ergebnisse der Messungen sind in den Tabellen 1 und 2 dargestellt.

**Tabelle 1: Ergebnisse der Bestimmung der Menge an Natriumperoxodisulfat in der Referenz-Zusammensetzung, die bei 40°C, 60°C und 80°C für 60 Minuten temperiert wurde (siehe Fig. 1)**

| **ZEIT** | **40°C** | | | **60°C** | | | **80°C** | | |
|---|---|---|---|---|---|---|---|---|---|
| **min** | ml | g/l | % | ml | g/l | % | ml | g/l | % |
| 0 | 18,3 | 5,13 | 100,00 | 18 | 5,83 | 100,00 | 18,4 | 4,89 | 100,00 |
| 15 | 18,38 | 4,94 | 96,36 | 18,1 | 5,59 | 96,00 | 18,5 | 4,66 | 95,24 |
| 30 | 18,43 | 4,82 | 94,09 | 18,18 | 5,41 | 92,80 | 18,53 | 4,59 | 93,81 |
| 45 | 18,46 | 4,75 | 92,73 | 18,22 | 5,31 | 91,20 | 18,58 | 4,47 | 91,43 |
| 60 | 18,48 | 4,71 | 91,82 | 18,25 | 5,24 | 90,00 | 18,62 | 4,38 | 89,52 |

**Tabelle 2: Ergebnisse der Bestimmung der Menge an Wasserstoffperoxid in der Vergleichszusammensetzung, die bei 40°C, 60°C und 80°C für 60 Minuten temperiert wurde (siehe Fig. 2)**

| **ZEIT** | **40°C** | | | **60°C** | | | **80°C** | | |
|---|---|---|---|---|---|---|---|---|---|
| **min** | ml | g/l | % | ml | g/l | % | ml | g/l | % |
| 0 | 19,2 | 30,32 | 100,00 | 19,2 | 30,32 | 100,00 | 19,2 | 30,32 | 100,00 |
| 15 | 19,24 | 29,38 | 96,92 | 19,4 | 25,65 | 84,62 | 19,8 | 16,32 | 53,85 |
| 30 | 19,26 | 28,92 | 95,38 | 19,5 | 23,32 | 76,92 | 20 | 11,66 | 38,46 |
| 45 | 19,28 | 28,45 | 93,85 | 19,6 | 20,99 | 69,23 | 20,2 | 6,99 | 23,08 |
| 60 | 19,32 | 27,52 | 90,77 | 19,7 | 18,65 | 61,54 | 20,22 | 6,53 | 21,54 |

Um den Einfluss von Phosphonaten auf die chemische Stabilität von Oxidationsmitteln zu untersuchen, wurden obige Versuche mit Reinigungslösungen durchgeführt, die zusätzlich Phosphonate (0,35 Gew% Natriumperoxodisulfat) in der Reinigungslösung umfassten.

**Tabelle 3: Ergebnisse der Bestimmung der Menge an Natriumperoxodisulfat in der Zusammensetzung NaOH+PS+Phos (siehe Beispiel 2) neben, die bei 40°C, 60°C und 80°C für 60 Minuten temperiert wurde**

| **ZEIT** | **40°C** | | | **60°C** | | | **80°C** | | |
|---|---|---|---|---|---|---|---|---|---|
| **min** | ml | g/l | % | ml | g/l | % | ml | g/l | % |
| 0 | 18,3 | 5,13 | 100,00 | 18 | 5,83 | 100,00 | 18,4 | 4,89 | 100,00 |
| 15 | 18,4 | 4,89 | 95,45 | 18,15 | 5,48 | 94,00 | 18,55 | 4,54 | 92,86 |
| 30 | 18,45 | 4,78 | 93,18 | 18,23 | 5,29 | 90,80 | 18,6 | 4,43 | 90,48 |
| 45 | 18,5 | 4,66 | 90,91 | 18,29 | 5,15 | 88,40 | 18,65 | 4,31 | 88,10% |
| 60 | 18,55 | 4,54 | 88,64 | 18,36 | 4,99 | 85,60 | 18,75 | 4,08 | 83,33% |

**Tabelle 4: Ergebnisse der Bestimmung der Menge an Wasserstoffperoxid in der Zusammensetzung NaOH+H₂O₂+Phos (siehe Beispiel 2), die bei 40°C, 60°C und 80°C für 60 Minuten temperiert wurde.**

| **ZEIT** | **40°C** | | | **60°C** | | | **80°C** | | |
|---|---|---|---|---|---|---|---|---|---|
| **min** | ml | g/l | % | ml | g/l | % | ml | g/l | % |
| 0 | 19,2 | 30,32 | 100,00 | 19,2 | 30,32 | 100,00 | 19,2 | 30,32 | 100,00 |
| 15 | 19,26 | 28,92 | 95,38 | 19,55 | 22,15 | 73,08 | 20 | 11,66 | 38,46 |
| 30 | 19,28 | 28,45 | 93,85 | 19, 65 | 19,82 | 65,38 | 20,26 | 5,59 | 18,46 |
| 45 | 19,31 | 27,75 | 91,54 | 19,8 | 16,32 | 53,85 | 20,35 | 3,49 | 11,54 |
| 60 | 19,34 | 27,05 | 89,23 | 20,1 | 9,32 | 30,77 | | | |

Die in den Tabellen 1 bis 4 dargestellten Ergebnisse sind zur besseren Übersicht in den folgenden beiden Tabellen 5 und 6 zusammengefasst.

**Tabelle 5: Ergebnisse aus den Tabellen 1 und 2.**

| | **Persulfat** | | | **Persulfat + Phosphonat** | | |
|---|---|---|---|---|---|---|
| **Zeit (min)** | **40°C** | **60°C** | **80°C** | **40°C** | **60°C** | **80°C** |
| 0 | 100,00% | 100,00% | 100,00% | 100,00% | 100,00% | 100,00% |
| 15 | 96,36% | 96,00% | 95,24% | 95,45% | 94,00% | 92,86% |
| 30 | 94,09% | 92,80% | 93,81% | 93,18% | 90,80% | 90,48% |
| 45 | 92,73% | 91,20% | 91,43% | 90,91% | 88,40% | 88,10% |
| 60 | 91,82% | 90,00% | 89,52% | 88,64% | 85,60% | 83,33% |

**Tabelle 6: Ergebnisse aus den Tabellen 3 und 4**

| | **Wasserstoffperoxid** | | | **Wasserstoffperoxid + Phosphonat** | | |
|---|---|---|---|---|---|---|
| **Zeit (min)** | **40°C** | **60°C** | **80°C** | **40°C** | **60°C** | **80°C** |
| 0 | 100,00% | 100,00% | 100,00% | 100,00% | 100,00% | 100,00% |
| 15 | 96,92% | 84,62% | 53,85% | 95,38% | 73,08% | 38,46% |
| 30 | 95,38% | 76,92% | 38,46% | 93,85% | 65,38% | 18,46% |
| 45 | 93,85% | 69,23% | 23,08% | 91,54% | 53,85% | 11,54% |
| 60 | 90,77% | 61,54% | 21,54% | 89,23% | 30,77% | 0,00% |

### Wasserstoffperoxidbestimmung:

10 ml der auf ihren Gehalt an Wasserstoffperoxid zu untersuchenden Lösung werden in einem Erlenmeyerkolben vorgelegt, mit ca. 40 ml Wasser dest. verdünnt und nacheinander mit 5 ml Schwefelsäure p.a. 50 %ig und 4 Tropfen Ferroinindikatorlösung unter Umschwenken versetzt. Die so vorbereitete, orange gefärbte Lösung wird mit 0,1 N CeIV-(SO₄)₂ -Lösung bis zum Farbwechsel u¨ber grauviolett nach kornblumenblau titriert. Der Verbrauch an 0,1 N CeIV-(SO₄)₂ - Lösung in ml ist dem Gehalt der Desinfektionslösung an Wasserstoffperoxid äquivalent.

### Persulfatbestimmung:

Die Persulfat-haltige Lösung wird mit einer Eisen(II)-Lösung (Eisen(II)-Sulfat) zum Sulfat reduziert. Das Eisen(II) wird dabei im Überschuss zugesetzt (festgelegte Menge). Anschließend wird der Überschuss von Eisen(II) mit einer KMnO4-Lösung titriert (siehe auch Jander-Jahr "Maßanalyse", 16. Auflage, DeGruyter Verlag).

### Beispiel 2: Reinigungswirkung

Um die Reinigungswirkung der erfindungsgemäßen Zusammensetzung im Vergleich zu herkömmlichen Reinigungslösungen umfassend Natriumhydroxid bzw. Natriumhydroxid und Wasserstoffperoxid zu untersuchen, wurden verschmutzte Metallplättchen mit den entsprechenden Reinigungslösungen bei unterschiedlichen Temperaturen in Kontakt gebracht.

Eine erfindungsgemäße Reinigungslösung enthielt neben Wasser 1 Gew% NaOH, 0,5 Gew% Natriumperoxodisulfat ("PS") und 0,3 Gew% Etidronsäure ("Phos") (NaOH+PS+Phos). Eine zweite Reinigunsglösung enthielt neben Wasser 1 Gew% NaOH und 0,5 Gew% Natriumperoxodisulfat (NaOH+PS) jedoch kein Phosphonat. Die Reinigungslösung umfassend Natriumhydroxid enthielt 1 Gew% NaOH in Wasser (NaOH). Die wässrige Reinigungslösung umfassend Natriumhydroxid und Wasserstoffperoxid enthielt 1 Gew% NaOH und 1 Gew% einer 0,3 Gew%-igen Wasserstoffperoxidlösung (NaOH + H₂O₂). Zusätzlich wurde eine weitere Reinigungslösung hergestellt, die 1 Gew% NaOH, 1 Gew% einer 0,3 Gew%-igen Wasserstoffperoxidlösung und 0,3 Gew% Etidronsäure (NaOH+H₂O₂+Phos) umfasste.

Zunächst wurden flache Edelstahlplättchen in der Größe von ca. 10×10cm in eine Lösung bestehend aus 70 Gew% Malzkaffee und 30 Gew% Milch getaucht. Anschließend wurden die Plättchen bei 130°C im Trockenschrank für 4 Stunden eingebrannt.

Anschließend wurde ca. 50% der Fläche der Metallplättchen in Wasserbäder umfassend Reinigungslösungen NaOH+PS+Phos, NaOH, NaOH+PS, NaOH+H₂O₂+Phos oder NaOH+H₂O₂ getaucht. Mittels eines Magnetrührers wurde eine ständige Umwälzung der Reinigungslösungen erzeugt. Die Reinigungslösungen wurden bei 20°C, 40°C, 50°C und 60°C für jeweils eine Stunde inkubiert. Nach jeweils 15 Minuten wurde die Reinigungswirkung überprüft und dokumentiert.

Die Figuren 3 bis 6 zeigen die Reinigungsergebnisse der Reinigungslösungen NaOH+PS+Phos, NaOH+H₂O₂ und NaOH bei den unterschiedlichen Temperaturen und zu den unterschiedlichen Zeitpunkten. Es zeigte sich überraschender Weise, dass bereits bei 20°C mit der erfindungsgemäßen Reinigungslösung NaOH+PS+Phos die beste Reinigungswirkung erzielt werden konnte. Die hervorragende Reinigungswirkung dieser Reinigungslösung war auch bei den höheren Temperaturen 40°C, 50°C und 60°C beobachtbar. Mit der Reinigungslösung NaOH + H₂O₂ konnten zwar eine akzeptable Reinigung erzielt werden, jedoch war diese signifikant schlechter als bei der Verwendung der Reinigungslösung NaOH+PS+Phos. Die schlechtesten Ergebnisse wurden mit der wässrigen Reinigungslösung umfassend 1 Gew% NaOH erzielt.

Mittels einer Bildverarbeitungssoftware wurde das Verhältnis zwischen gereinigter und verschmutzter Oberfläche der Edelstahlplättchen im Eintauchbereich bestimmt, um die Reinigungswirkung zu quantifizieren. In der folgenden Tabelle sind die Ergebnisse der Reinigungsversuche angeführt, wobei 100% vollständig gereinigt (nur metallische Oberfläche sichtbar) und 0% nicht gereinigt (keine metallische Oberfläche sichtbar) bedeutet:

| **Temperatur [°C]** | **A [%]** | **B [%]** | **C [%]** | **D [%]** | **E [%]** |
|---|---|---|---|---|---|
| **20** | 5 | 80 | 95 | 30 | 25 |
| **40** | 5 | 95 | 100 | 50 | 40 |
| **50** | 20 | 95 | 100 | 35 | 40 |
| **60** | 40 | 100 | 100 | 45 | 45 |

| | | | | | |
|---|---|---|---|---|---|
| A = NaOH, B = NaOH+PS, C = NaOH+PS+Phos, D = NaOH+H₂O₂; E = NaOH+H₂O₂+Phos | | | | | |

Die erhobenen Daten zeigen, dass Reinigungslösungen umfassend Persulfate eine vorteilhaftere Reinigungswirkung entfalten als andere Oxidationsmittel wie Wasserstoffperoxid.

## Patentansprüche

1. Verfahren zur Reinigung und/oder Desinfektion von metallischen, keramischen und/oder Glas- Oberflächen, welche mit Fettablagerungen, Eiweißablagerungen, Kohlehydratablagerungen und/oder eingebrannten Lebensmittelresten verunreinigt sind, umfassend den Schritt des Inkontaktbringens der zu reinigenden Oberfläche mit einer wässrigen Reinigungslösung umfassend mindestens ein Alkalihydroxid, mindestens ein Persulfat und mindestens ein organisches Phosphonat bei einer Temperatur von 10°C bis 80°C.

2. Verfahren nach Anspruch 1, wobei die wässrige Lösung 0,1 Gew% bis 5 Gew%, vorzugsweise 0,2 Gew% bis 3 Gew%, noch mehr bevorzugt 0,3 Gew% bis 1,5 Gew%, noch mehr bevorzugt 0,4 Gew% bis 1 Gew%, noch mehr bevorzugt 0,4 Gew% bis 0,8 Gew%, noch mehr bevorzugt 0,5 Gew%, des mindestens einen Alkalihydroxids; und/oder 0,1 Gew% bis 2 Gew%, vorzugsweise 0,2 Gew% bis 1,5 Gew%, noch mehr bevorzugt 0,3 Gew% bis 1 Gew%, noch mehr bevorzugt 0,4 Gew% bis 0,8 Gew%, noch mehr bevorzugt 0,4 Gew% bis 0,6 Gew%, noch mehr bevorzugt 0,5 Gew%, des mindestens einen Persulfats; und/oder 0,01 Gew% bis 1 Gew%, vorzugsweise 0,02 Gew% bis 0,9 Gew%, noch mehr bevorzugt 0,05 Gew% bis 0,8 Gew%, noch mehr bevorzugt 0,075 Gew% bis 0,7 Gew%, noch mehr bevorzugt 0,1 Gew% bis 0,6 Gew%, noch mehr bevorzugt 0,2 Gew% bis 0,6 Gew%, noch mehr bevorzugt 0,3 Gew% bis 0,6 Gew%, des mindestens einen organischen Phosphonats umfasst.

3. Verfahren nach einem der Ansprüche 1 oder 2, wobei das Alkalihydroxid ausgewählt ist aus der Gruppe bestehend aus Natriumhydroxid (NaOH), Kaliumhydroxid (KOH) und Lithiumhydroxid (LiOH).

4. Verfahren nach einem der Ansprüche 1 bis 3, wobei das mindestens eine Persulfat ein Salz der Peroxodischwefelsäure oder der Peroxomonoschwefelsäure ist.

5. Verfahren nach einem der Ansprüche 1 bis 4, wobei das mindestens eine Persulfat ein Peroxodisulfat ausgewählt aus der Gruppe bestehend aus Natriumperoxodisulfat, Kaliumperoxodisulfat und Ammoniumperoxodisulfat und/oder ein Peroxomonosulfat ausgewählt aus der Gruppe bestehend aus Kaliumperoxomonosulfat ist.

6. Verfahren nach einem der Ansprüche 1 bis 5, wobei das mindestens eine organische Phosphonat 1 bis 4 Phosphonsäuregruppen umfasst, wobei am Phosphoratom jeder Phosphonsäuregruppe ein organischer Rest gebunden ist, wobei der organische Rest ausgewählt ist aus der Gruppe bestehend aus einem C1- bis C5-Alkyl-Rest, der optional substituiert und/oder durch ein Stickstoffatom oder ein Sauerstoffatom unterbrochen ist, einem C2- bis C4-Alkenylrest und einem Poly(C2- bis C4-Alkoxy)-Rest umfassend 2 bis 300 Alkoxy-Einheiten.

7. Verfahren nach einem der Ansprüche 1 bis 6, wobei das mindestens eine organische Phosphonat ausgewählt ist aus der Gruppe bestehend aus Etidronsäure, 2-Phosphonobutan-1,2,4-Tricarbonsäure, Amino-tris(methylenphosphonsäure), Diethylentriaminpenta(methylenphosphonsäure), Ethylendiamintetra(methylenphosphonsäure) und ein Salz davon.

8. Verfahren nach einem der Ansprüche 1 bis 7, wobei die wässrige Reinigungslösung mindestens ein Salz, vorzugsweise ein Alkalisalz, der Permangansäure, Eisensäure und/oder Chromsäure umfasst, wobei das mindestens eine Alkalisalz der Permangansäure, Eisensäure und/oder Chromsäure vorzugsweise ausgewählt ist aus der Gruppe bestehend aus Kaliumpermanganat, Kaliumferrat und Kaliumdichromat.

9. Verfahren nach einem der Ansprüche 1 bis 8, wobei die wässrige Reinigungslösung durch Vermischen einer wässrigen Lösung A umfassend mindestens ein Alkalihydroxid mit einer wässrigen Lösung B umfassend mindestens ein Persulfat und mindestens ein organisches Phosphonat vor der Reinigung der Oberfläche hergestellt wird.

10. Verfahren nach Anspruch 9, wobei die wässrige Lösung A mit der wässrigen Lösung B maximal 12 Stunden, vorzugsweise maximal 8 Stunden, noch mehr bevorzugt maximal 6 Stunden, noch mehr bevorzugt maximal 4 Stunden, noch mehr bevorzugt maximal 2 Stunden, noch mehr bevorzugt maximal 1 Stunde, vor der Reinigung zur wässrigen Reinigungslösung vermischt wird.

11. Verfahren nach Anspruch 9 oder 10, wobei nach Vermischen der Lösungen A und B das mindestens eine Alkalisalz der Permangansäure, Eisensäure und/oder Chromsäure gemäß Anspruch 8 zugegeben wird.

12. Verfahren nach einem der Ansprüche 1 bis 11, wobei die zu reinigende Oberfläche mit der wässrigen Reinigungslösung bei einer Temperatur von 10°C bis 55°C, vorzugsweise bei einer Temperatur von 10°C bis 50°C, noch mehr bevorzugt bei einer Temperatur von 10°C bis 45°C, noch mehr bevorzugt bei einer Temperatur von 10°C bis 40°C, in Kontakt gebracht wird; und/oder die zu reinigende Oberfläche mit der wässrigen Reinigungslösung für 1 bis 180 Minuten, vorzugsweise für 5 bis 150 Minuten, noch mehr bevorzugt für 5 bis 120 Minuten, noch mehr bevorzugt für 5 bis 90 Minuten, noch mehr bevorzugt für 5 bis 80 Minuten, noch mehr bevorzugt für 5 bis 70 Minuten, noch mehr bevorzugt für 5 bis 60 Minuten, in Kontakt gebracht wird.

13. Kit zur Reinigung und/oder Desinfektion von Oberflächen, vorzugsweise von metallischen Oberflächen, umfassend
a) ein Behältnis umfassend mindestens ein Alkalihydroxid,
b) ein Behältnis umfassend mindestens ein Persulfat und mindestens ein organisches Phosphonat und optional
c) ein Behältnis umfassend mindestens ein Alkalisalz der Permangansäure, Eisensäure und/oder Chromsäure,
wobei das mindestens eine Alkalihydroxid vorzugsweise ausgewählt ist aus der Gruppe bestehend aus Natriumhydroxid (NaOH), Kaliumhydroxid (KOH), und Lithiumhydroxid (LiOH), und/oder wobei das mindestens eine Persulfat vorzugsweise ein Salz der Peroxodischwefelsäure oder der Peroxomonoschwefelsäure ist, besonders bevorzugt ausgewählt aus der Gruppe bestehend aus Natriumperoxodisulfat, Kaliumperoxodisulfat und Ammoniumperoxodisulfat und/oder Kaliumperoxomonosulfat.

14. Kit nach Anspruch 13, wobei das mindestens eine organische Phosphonat 1 bis 4 Phosphonsäuregruppen umfasst, wobei am Phosphoratom jeder Phosphonsäuregruppe ein organischer Rest gebunden ist, wobei der organische Rest ausgewählt ist aus der Gruppe bestehend aus einem C1- bis C5-Alkyl-Rest, der optional substituiert und/oder durch ein Stickstoffatom oder ein Sauerstoffatom unterbrochen ist, einem C2- bis C4-Alkenylrest und einem Poly(C2- bis C4-Alkoxy)-Rest umfassend 2 bis 300 Alkoxy-Einheiten, vorzugsweise ausgewählt aus der Gruppe bestehend aus Etidronsäure, 2-Phosphonobutan-1,2,4-Tricarbonsäure, Amino-tris(methylenphosphonsäure), Diethylentriaminpenta(methylenphosphonsäure), Ethylendiamintetra(methylenphosphonsäure) und ein Salz davon.

15. Kit nach Anspruch 13 oder 14, wobei das mindestens eine Alkalisalz der Permangansäure, Eisensäure und/oder Chromsäure ausgewählt ist aus der Gruppe bestehend aus Kaliumpermanganat, Kaliumferrat und Kaliumdichromat.

## Claims

1. A method for cleaning and/or disinfecting metallic, ceramic and/or glass surfaces contaminated with fat deposits, protein deposits, carbohydrate deposits and/or burnt-in food residues, comprising the step of contacting the surface to be cleaned with an aqueous cleaning solution comprising at least one alkali hydroxide, at least one persulphate and at least one organic phosphonate at a temperature from 10°C to 80°C.

2. The method according to claim 1, wherein the aqueous solution comprises from 0.1% to 5% by weight, preferably from 0.2% to 3% by weight, more preferably from 0.3% to 1.5% by weight, even more preferably from 0.4% to 1% by weight, even more preferably from 0.4% to 0.8% by weight, even more preferably 0.5% by weight, of the at least one alkali hydroxide; and/or 0.1% to 2% by weight, preferably 0.2% to 1.5% by weight, even more preferably 0.3% to 1% by weight, even more preferably 0.4% to 0.8% by weight, still more preferably 0.4% to 0.6% by weight, still more preferably 0.5% by weight, of the at least one persulphate; and/or 0.01% to 1% by weight, preferably 0.02% to 0.9% by weight, still more preferably 0.05% to 0.8% by weight, still more preferably 0.075% to 0.7% by weight, still more preferably 0.1% to 0.6% by weight, still more preferably 0.2% to 0.6% by weight, still more preferably 0.3% to 0.6% by weight, of the at least one organic phosphonate.

3. The method according to any one of claims 1 or 2, wherein the alkali hydroxide is selected from the group consisting of sodium hydroxide (NaOH), potassium hydroxide (KOH) and lithium hydroxide (LiOH).

4. The method according to any one of claims 1 to 3, wherein the at least one persulphate is a salt of peroxodisulphuric acid or peroxomonosulphuric acid.

5. The method according to any one of claims 1 to 4, wherein the at least one persulphate is a peroxodisulphate selected from the group consisting of sodium peroxodisulphate, potassium peroxodisulphate and ammonium peroxodisulphate and/or a peroxomonosulphate selected from the group consisting of potassium peroxomonosulphate.

6. The method according to any one of claims 1 to 5, wherein the at least one organic phosphonate comprises 1 to 4 phosphonic acid groups, wherein the phosphorus atom of each phosphonic acid group has an organic moiety attached thereto, wherein the organic moiety is selected from the group consisting of a C1-C5-alkyl moiety, optionally substituted and/or interrupted by a nitrogen atom or an oxygen atom, a C2-C4-alkenyl moiety, and a poly(C2-C4-alkoxy) moiety comprising 2 to 300 alkoxy units.

7. The method according to any one of claims 1 to 6, wherein the at least one organic phosphonate is selected from the group consisting of etidronic acid, 2-phosphonobutane-1,2,4-tricarboxylic acid, amino tris(methylene phosphonic acid), diethylenetriamine penta(methylene phosphonic acid), ethylenediamine tetra(methylene phosphonic acid) and a salt thereof.

8. The method according to any one of claims 1 to 7, wherein the aqueous cleaning solution comprises at least one salt, preferably an alkali metal salt of permanganic acid, ferric acid and/or chromic acid, wherein the at least one alkali metal salt of permanganic acid, ferric acid and/or chromic acid is preferably selected from the group consisting of potassium permanganate, potassium ferrate and potassium dichromate.

9. The method according to any one of claims 1 to 8, wherein the aqueous cleaning solution is prepared by mixing an aqueous solution A comprising at least one alkali hydroxide with an aqueous solution B comprising at least one persulphate and at least one organic phosphonate before cleaning the surface.

10. The method according to claim 9, wherein the aqueous solution A is mixed with the aqueous solution B for a maximum of 12 hours, preferably a maximum of 8 hours, even more preferably a maximum of 6 hours, even more preferably a maximum of 4 hours, even more preferably a maximum of 2 hours, even more preferably a maximum of 1 hour, before cleaning to form the aqueous cleaning solution.

11. The method according to claim 9 or 10, wherein, after mixing solutions A and B, the at least one alkali metal salt of permanganic acid, ferric acid and/or chromic acid according to claim 8 is added.

12. The method according to any one of claims 1 to 11, wherein the surface to be cleaned is brought into contact with the aqueous cleaning solution at a temperature from 10°C to 55°C, preferably at a temperature from 10°C to 50°C, even more preferably at a temperature from 10°C to 45°C, even more preferably at a temperature from 10°C to 40°C; and/or the surface to be cleaned is brought into contact with the aqueous cleaning solution for 1 to 180 minutes, preferably for 5 to 150 minutes, still more preferably for 5 to 120 minutes, still more preferably for 5 to 90 minutes, still more preferably for 5 to 80 minutes, still more preferably for 5 to 70 minutes, still more preferably for 5 to 60 minutes.

13. A kit for cleaning and/or disinfecting surfaces, preferably metallic surfaces, comprising
a) a container comprising at least one alkali hydroxide,
b) a container comprising at least one persulphate and at least one organic phosphonate, and optionally
c) a container comprising at least one alkali metal salt of permanganic acid, ferric acid and/or chromic acid,
wherein the at least one alkali hydroxide is preferably selected from the group consisting of sodium hydroxide (NaOH), potassium hydroxide (KOH) and lithium hydroxide (LiOH), and/or wherein the at least one persulphate is preferably a salt of peroxodisulphuric acid or peroxomonosulphuric acid, particularly preferably selected from the group consisting of sodium peroxodisulphate, potassium peroxodisulphate and ammonium peroxodisulphate and/or potassium peroxomonosulphate.

14. The kit according to claim 13, wherein the at least one organic phosphonate comprises 1 to 4 phosphonic acid groups, the phosphorus atom of each phosphonic acid group having an organic moiety attached thereto, said organic moiety being selected from the group consisting of a C1-C5-alkyl moiety, optionally substituted and/or interrupted by a nitrogen atom or an oxygen atom, a C2-C4-alkenyl moiety and a poly(C2-C4-alkoxy) moiety comprising 2 to 300 alkoxy units, preferably selected from the group consisting of etidronic acid, 2-phosphonobutane-1,2,4-tricarboxylic acid, amino tris(methylene phosphonic acid), diethylenetriamine penta(methylene phosphonic acid), ethylenediamine tetra(methylene phosphonic acid) and a salt thereof.

15. The kit according to claim 13 or 14, wherein the at least one alkali metal salt of permanganic acid, ferric acid and/or chromic acid is selected from the group consisting of potassium permanganate, potassium ferrate and potassium dichromate.

## Revendications

1. Procédé de nettoyage et/ou de désinfection de surfaces métalliques, céramiques et/ou en verre qui sont souillées par des dépôts de graisse, des dépôts de blanc d'œuf, des dépôts d'hydrate de carbone et/ou des résidus alimentaires calcinés, comprenant l'étape de mise en contact de la surface à nettoyer avec une solution de nettoyage aqueuse comprenant au moins un hydroxyde alcalin, au moins un persulfate et au moins un phosphonate organique à une température de 10°C à 80°C.

2. Procédé selon la revendication 1, selon lequel la solution aqueuse comprend de 0,1% en poids à 5% en poids, de préférence de 0,2% en poids à 3% en poids, encore plus préférablement de 0,3% en poids à 1,5% en poids, encore plus préférablement de 0,4% en poids à 1% en poids, encore plus préférablement de 0,4% en poids à 0,8% en poids, encore plus préférablement 0,5% en poids de l'au moins un hydroxyde alcalin et/ou de 0,1% en poids à 2% en poids, de préférence de 0,2% en poids à 1,5% en poids, encore plus préférablement de 0,3% en poids à 1% en poids, encore plus préférablement de 0,4% en poids à 0,8% en poids, encore plus préférablement de 0,4% en poids à 0,6% en poids, encore plus préférablement 0,5% en poids de l'au moins un persulfate et/ou de 0,01% en poids à 1% en poids, de préférence de 0,02% en poids à 0,9% en poids, encore plus préférablement de 0,05% en poids à 0,8% en poids, encore plus préférablement de 0,075% en poids à 0,7% en poids, encore plus préférablement de 0,1% en poids à 0,6% en poids, encore plus préférablement de 0,2% en poids à 0,6% en poids, encore plus préférablement de 0,3% en poids à 0,6% en poids de l'au moins un phosphonate organique.

3. Procédé selon une des revendications 1 ou 2, selon lequel l'hydroxyde alcalin est choisi parmi le groupe constitué de l'hydroxyde de sodium (NaOH), de l'hydroxyde de potassium (KOH) et de l'hydroxyde de lithium (LiOH).

4. Procédé selon une des revendications 1 à 3, selon lequel l'au moins un persulfate est un sel d'acide peroxydisulfurique ou d'acide peroxymonosulfurique.

5. Procédé selon une des revendications 1 à 4, selon lequel l'au moins un persulfate est un peroxydisulfate choisi parmi le groupe constitué du peroxydisulfate de sodium, du peroxydisulfate de potassium et du peroxydisulfate d'ammonium et/ou un peroxymonosulfate choisi parmi le groupe constitué du peroxymonosulfate de potassium.

6. Procédé selon une des revendications 1 à 5, selon lequel l'au moins un phosphonate organique comprend de 1 à 4 groupes d'acide phosphonique, un radical organique étant lié à l'atome de phosphore de chaque groupe d'acide phosphonique, le radical organique étant choisi parmi le groupe constitué d'un radical alkyle C1 à C5 qui est facultativement substitué et/ou interrompu par un atome d'azote ou un atome d'oxygène, d'un radical alkyle C2 à C4 et d'un polyradical (alcoxy C2 à C4) comprenant de 2 à 300 unités alcoxy.

7. Procédé selon une des revendications 1 à 6, selon lequel l'au moins un phosphonate organique est choisi parmi le groupe constitué de l'acide étidronique, de l'acide 2-phosphonobutane-1,2,4-tricarbonique, de l'aminotris (acide méthylènephosphonique), du diéthylène triamine penta (acide méthylènephosphonique), de l'éthylène diamine tétra (acide méthylènephosphonique) et d'un sel de ceux-ci.

8. Procédé selon une des revendications 1 à 7, selon lequel la solution de nettoyage aqueuse comprend au moins un sel, de préférence un sel alcalin de l'acide permanganique, de l'acide ferrique et/ou de l'acide chromique, l'au moins un sel alcalin de l'acide permanganique, de l'acide ferrique et/ou de l'acide chromique étant choisi parmi le groupe constitué du permanganate de potassium, du ferrate de potassium et du dichromate de potassium.

9. Procédé selon une des revendications 1 à 8, selon lequel la solution de nettoyage aqueuse est fabriquée en mélangeant une solution aqueuse A comprenant au moins un hydroxyde alcalin avec une solution aqueuse B comprenant au moins un persulfate et au moins un phosphonate organique avant le nettoyage de la surface.

10. Procédé selon la revendication 9, selon lequel la solution aqueuse A est mélangée avec la solution aqueuse B au maximum 12 heures, de préférence au maximum 8 heures, encore plus préférablement au maximum 6 heures, encore plus préférablement au maximum 4 heures, encore plus préférablement au maximum 2 heures, encore plus préférablement au maximum 1 heure avant le nettoyage pour fabriquer la solution de nettoyage aqueuse.

11. Procédé selon la revendication 9 ou 10, selon lequel, après le mélange des solutions A et B, l'au moins un sel alcalin de l'acide permanganique, de l'acide ferrique et/ou de l'acide chromique selon la revendication 8 est ajouté.

12. Procédé selon une des revendications 1 à 11, selon lequel la surface à nettoyer est mise en contact avec la solution de nettoyage aqueuse à une température de 10°C à 55°C, de préférence à une température de 10°C à 50°C, encore plus préférablement à une température de 10°c à 45°C, encore plus préférablement à une température de 10°c à 40°C et/ou la surface à nettoyer est mise en contact avec la solution de nettoyage aqueuse pendant 1 à 180 minutes, de préférence pendant 5 à 150 minutes, encore plus préférablement pendant 5 à 120 minutes, encore plus préférablement pendant 5 à 90 minutes, encore plus préférablement pendant 5 à 80 minutes, encore plus préférablement pendant 5 à 70 minutes, encore plus préférablement pendant 5 à 60 minutes.

13. Kit pour le nettoyage et/ou la désinfection de surfaces, de préférence de surfaces métalliques, comprenant
a) un récipient contenant au moins un hydroxyde alcalin,
b) un récipient contenant au moins un persulfate et au moins un phosphonate organique et facultativement
c) un récipient contenant au moins un sel alcalin de l'acide permanganique, de l'acide ferrique et/ou de l'acide chromique,
l'au moins un hydroxyde alcalin étant de préférence choisi parmi le groupe constitué de l'hydroxyde de sodium (NaOH), de l'hydroxyde de potassium (KOH) et de l'hydroxyde de lithium (LiOH), et/ou
l'au moins un persulfate étant de préférence un sel d'acide peroxydisulfurique ou d'acide peroxymonosulfurique, choisi de façon particulièrement préférée parmi le groupe constitué du peroxydisulfate de sodium, du peroxydisulfate de potassium et du peroxydisulfate d'ammonium et/ou du peroxymonosulfate de potassium.

14. Kit selon la revendication 13, dans lequel l'au moins un phosphonate organique comprend de 1 à 4 groupes d'acide phosphonique, un radical organique étant lié à l'atome de phosphore de chaque groupe d'acide phosphonique, le radical organique étant choisi parmi le groupe constitué d'un radical alkyle C1 à C5 qui est facultativement substitué et/ou interrompu par un atome d'azote ou un atome d'oxygène, d'un radical alkyle C2 à C4 et d'un polyradical (alcoxy C2 à C4) comprenant de 2 à 300 unités alcoxy, choisi de préférence parmi le groupe constitué de l'acide étidronique, de l'acide 2-phosphonobutane-1,2,4-tricarbonique, de l'aminotris (acide méthylènephosphonique), du diéthylène triamine penta (acide méthylènephosphonique), de l'éthylène diamine tétra (acide méthylènephosphonique) et d'un sel de ceux-ci.

15. Kit selon la revendication 13 ou 14, dans lequel l'au moins sel alcalin de l'acide permanganique, de l'acide ferrique et/ou de l'acide chromique est choisi parmi le groupe constitué du permanganate de potassium, du ferrate de potassium et du dichromate de potassium.
